# EUROPÄISCHE PATENTSCHRIFT

(11) **EP 2 848 753 B1**
(45) Veröffentlichungstag und Bekanntmachung des Hinweises auf die Patenterteilung: **20.04.2016**
(21) Anmeldenummer: 14184181.7
(22) Anmeldetag: 10.09.2014
(51) Int. Cl.: E04H 13/00

(54) **Grabmal**
Tomb
Pierre tombale

(30) Priorität: 13.09.2013 DE 202013008239 U
(43) Veröffentlichungstag der Anmeldung: 18.03.2015
(73) Patentinhaber: Ernst Strassacker GmbH & Co. KG Kunstgiesserei, 73079 Süssen (DE)
(72) Erfinder: Mücke, Torsten, 70192 Stuttgart (DE)
(74) Vertreter: Patentanwälte Ruff, Wilhelm, Beier, Dauster & Partner mbB

(56) Entgegenhaltungen:
- DE-U1-202010 012 880
- DE-U1-202012 104 941
- US-A- 669 412
- US-A- 5 622 014

## Beschreibung

Die Erfindung betrifft ein Grabmal mit einem Basisteil und mit mehreren, mit dem Basisteil verbundenen Schriftzeichen.

Aus der deutschen Gebrauchsmusterschrift DE 20 2010 012 880 U1 ist ein Grabmal bekannt, an dessen Oberseite eine Ausnehmung mit einem darin angeordneten Zylinder angeordnet ist. Der Zylinder ist drehbar auf einer mit dem Grabmal verbundenen Achse angeordnet.

Aus der Patentschrift US 669,412 ist ein Grabmal mit einem plattenförmigen Schriftträgerelement bekannt, das an einem Basisteil befestigt ist. Das Basisteil ist mit einer schwenkbaren Abdeckplatte versehen, die vor das Schriftträgerelement und von diesem weg geschwenkt werden kann.

Aus der deutschen Gebrauchsmusterschrift DE 20 2012 104 941 U1 ist ein Grabmal gemäß dem Oberbegriff von Anspruch 1 mit einer relativ zum Grabmal beweglichen Platte bekannt. Die Platte kann relativ zum Grabmal um 90° gedreht und gegenüber diesem auch angehoben werden.

Mit der Erfindung soll ein Grabmal bereitgestellt werden, das die Anbringung einer Vielzahl von Schriftzeichen auch auf engem Raum ermöglicht.

Erfindungsgemäß ist hierzu ein Grabmal mit den Merkmalen von Anspruch 1 vorgesehen. Das Grabmal weist ein Basisteil und mehrere, mit dem Basisteil verbundene Schriftzeichen auf. Wenigstens ein Teil der Schriftzeichen ist auf einem plattenförmigen Schriftträgerelement angeordnet, das relativ zum Basisteil beweglich mit diesem verbunden ist. Das plattenförmige Schriftträgerelement ist als Scheibe ausgebildet. Das Basisteil weist eine im Abstand vor einer Oberfläche das Basisteils angeordnete Abdeckscheibe auf, wobei das plattenförmige Schriftträgerelement wenigstens abschnittsweise in einem Zwischenraum zwischen der Oberfläche des Basisteils und der Abdeckscheibe angeordnet ist. Das plattenförmige Schriftträgerelement ist als Scheibe ausgebildet, die um eine Drehachse drehbar an dem Basisteil angeordnet ist, wobei die Abdeckscheibe lediglich einen Abschnitt der Scheibe überdeckt.

Auf diese Weise können auch zahlreiche Schriftzeichen bzw. aus Schriftzeichen bestehende Schriftzüge auf dem plattenförmigen Schriftträgerelement angeordnet werden und, wenn diese Schriftzüge betrachtet werden sollen, kann das Schriftträgerelement relativ zum Basisteil bewegt werden, so dass während oder nach der Bewegung die mehreren Schriftzüge nacheinander lesbar sind. Die Möglichkeit, an einem Grabmal ein plattenförmiges Schriftträgerelement zu bewegen und dieses zu lesen erleichtert darüber hinaus die Trauerarbeit, da der Trauernde nicht lediglich auf die reine Betrachtung angewiesen ist, sondern sich zusätzlich betätigen kann, indem er das Schriftträgerelement bewegt. Das plattenförmige Schriftträgerelement kann geschützt untergebracht werden und erst im Laufe einer Bewegung des Schriftträgerelements relativ zur Abdeckscheibe können alle auf dem Schriftträgerelement angeordneten Schriftzeichen gelesen werden. Es wird eine sehr platzsparende Anordnung erreicht und gleichzeitig kann das als Scheibe ausgebildete Schriftträgerelement geschützt untergebracht werden. Eine einfache Drehung bringt dann nacheinander alle auf der Scheibe angeordneten Schriftzüge zum Vorschein. Die Lagerung des Schriftträgerelements um eine Drehachse kann in konstruktiv einfacher Weise und auch über Jahrzehnte zuverlässig funktionierend ausgebildet werden.

Vorteilhafterweise ist das Schriftträgerelement als Kreisscheibe ausgebildet. Vorteilhafterweise ist die Scheibe um eine Drehachse drehbar an dem Basisteil befestigt und vorteilhafterweise ist die Scheibe als Kreisscheibe ausgebildet und die Drehachse verläuft durch den Mittelpunkt der Kreisscheibe und senkrecht zur Oberfläche der Kreisscheibe.

Auf diese Weise kann die Kreisscheibe gedreht werden und auf der Kreisscheibe angeordnete Schriftzeichen bzw. Schriftzüge können während der Drehung der Kreisscheibe nacheinander gelesen werden. Da die vollständige Oberseite der Kreisscheibe für die Anordnung von Schriftzügen zur Verfügung steht, können zahlreiche Schriftzüge auf engem Raum untergebracht werden, die dann während einer Drehung der Kreisscheibe gelesen werden können. Beispielsweise kann aber auch der Umfang der Kreisscheibe mit Schriftzügen versehen sein.

In Weiterbildung der Erfindung sind die Schriftzeichen mittels mehrerer Durchgangsöffnungen in dem plattenförmigen Schriftträgerelement ausgebildet.

Auf diese Weise wird zum einen platzsparende Anordnung erreicht, da die Schriftzeichen nicht erhaben auf dem plattenförmigen Schriftträgerelement ausgebildet sein müssen. Trotz der Anbringung der Schriftzeichen kann das plattenförmige Schriftträgerelement dadurch mit geringer Dicke ausgeführt werden. Die Ausbildung von Schriftzeichen mittels Durchgangsöffnungen ist auch wenig verschmutzungsempfindlich, da praktisch keine Ecken oder Ritzen vorhanden sind, in denen sich Schmutz festsetzen kann.

In Weiterbildung der Erfindung weist das Basisteil einen Hohl- oder Zwischenraum auf, in dem das plattenförmige Schriftträgerelement wenigstens abschnittsweise aufgenommen ist..

In Weiterbildung der Erfindung ist die Scheibe als Kreisscheibe und die Abdeckscheibe kreissektorähnlich ausgebildet, wobei die Mittelpunkte der Scheibe und der Abdeckscheibe auf der Drehachse angeordnet sind.

Auch durch diese Maßnahmen wird eine sehr kompakte Ausbildung erzielt. Die Größe der kreissektorähnlichen Abdeckscheibe oder die Größe des Raums, in dem die Abdeckscheibe die Schriftträgerscheibe nicht abdeckt, kann an die Größe der Schriftzüge auf der Schriftträgerscheibe abgestimmt werden. Eine gute Lesbarkeit und gleichzeitig eine ästhetische Gestaltung kann dadurch erreicht werden, dass die Abdeckscheibe etwa dreiviertel der Oberfläche der Schriftträgerscheibe abdeckt.

In Weiterbildung der Erfindung ist die Abdeckscheibe auf ihrer Oberseite mit Schriftzeichen versehen.

Auf diese Weise können zahlreiche Informationen und zahlreiche Schriftzüge an dem erfindungsgemäßen Grabmal angebracht werden. Beispielsweise wird der Name sowie das Geburts- und Sterbedatum eines Verstorbenen auf der Oberseite der Abdeckplatte angeordnet und Glaubenssprüche, Sinnsprüche oder dergleichen können auf der drehbaren Schriftträgerscheibe angeordnet werden.

Weitere Merkmale und Vorteile der Erfindung ergeben sich aus den Ansprüchen und der folgenden Beschreibung im Zusammenhang mit der Zeichnung. In der Zeichnung zeigt:

Die einzige Figur eine Ansicht einer bevorzugten Ausführungsform des erfindungsgemäßen Grabmals von schräg oben.

Die einzige Figur zeigt ein Grabmal 10 in einer Ansicht von schräg oben. Das Grabmal 10 weist eine Steinstele 12 auf, auf deren Oberseite eine, ein Basisteil bildende Abdeckscheibe 14 und ein als Kreisscheibe 16 ausgebildetes plattenförmiges Schriftträgerelement angeordnet sind. Die Abdeckscheibe 14 ist mit der Grabstele 12 verbunden. Die Kreisscheibe 16 ist um eine Drehachse 18 relativ zur Steinstele 12 sowie zur Abdeckscheibe 14 drehbar. Alternative Ausgestaltungen können vorsehen, dass sowohl die Abdeckscheibe 14 als auch die Kreisscheibe 16 relativ zur Steinstele 12 um die Drehachse 18 drehbar sind.

Die Abdeckscheibe 14 ist kreissektorähnlich ausgebildet und überdeckt einen Winkelbereich von etwa 315 Winkelgrad. Infolgedessen ist von der Kreisscheibe 16 lediglich ein Flächenabschnitt sichtbar, der sich etwa über 45 Winkelgrad erstreckt. Der Durchmesser der Kreisscheibe 16 ist geringfügig größer als der Durchmesser der Abdeckscheiber 14. Die Kreisscheibe 16 kann dadurch um ihren gesamten Umfang berührt bzw. ergriffen und dadurch gedreht werden.

Die Kreisscheibe 16 ist mit mehreren Schriftzügen 20, 22 versehen. Bei einer Drehung der Kreisscheibe 16 um die Drehachse 18 erscheinen nacheinander die einzelnen Schriftzeichen der Schriftzüge und diese können gelesen werden. Die Schriftzüge sind bei der dargestellten Ausführungsform entlang von Kreislinien um die Drehachse 18 herum angeordnet, wobei eine solche Anordnung der Schriftzeichen nicht zwingend ist. Vorstellbar ist beispielsweise auch eine radiale Anordnung der Schriftzüge.

Die Abdeckscheibe 14 ist auf ihrer Oberseite ebenfalls mit Schriftzügen 24 versehen. Bei der dargestellten Ausführungsform sind auf der Abdeckscheibe 14 der Name sowie das Geburtsdatum und das Sterbedatum eines Verstorbenen angegeben. Die Schriftzüge 24 sind damit stets sichtbar.

Auf der Kreisscheibe 16 können weitere Informationen, Glaubenssprüche oder Sinnsprüche untergebracht werden.

Die Schriftzüge 20, 22 sind mittels Durchgangsöffnungen in der Kreisscheibe 16 ausgebildet. Dadurch kann die Kreisscheibe 16 eine sehr geringe Höhe aufweisen und kann problemlos in einem auch sehr schmalen Zwischenraum zwischen einer Oberseite der Steinstele 12 und einer Unterseite der Abdeckscheibe 14 untergebracht werden.

Das erfindungsgemäße Grabmal 10 ermöglicht es, bei sehr geringem Raumbedarf, beispielsweise auf der Oberseite der Steinstele 12, die nur eine sehr geringe Grundfläche aufweist, eine vergleichsweise große Anzahl von Schriftzügen 20, 22, 24 in gut lesbarer Schriftgröße unterzubringen. Das Grabmal 10 erleichtert darüber hinaus die Trauerarbeit, da der oder die Trauernde am Grabmal 10 sich durch Drehung der Scheibe 16 betätigen können. Dies erleichtert gegenüber dem einfachen Betrachten eines Grabmals die Trauerarbeit.

## Patentansprüche

1. Grabmal (10) mit einem Basisteil (12) und mit mehreren, mit dem Basisteil verbundenen Schriftzeichen (20, 22, 24), wobei wenigstens ein Teil der Schriftzeichen (20, 22) auf einem plattenförmigen Schriftträgerelement (16) angeordnet ist, das relativ zum Basisteil (12) beweglich mit diesem verbunden ist, wobei das plattenförmige Schriftträgerelement (16) um eine Drehachse (18) drehbar an dem Basisteil (12) angeordnet ist, **dadurch gekennzeichnet, dass** das plattenförmige Schriftträgerelement (16) als Scheibe ausgebildet ist, dass das Basisteil (12) ein Basiselement und eine im Abstand vor einer Oberfläche des Basiselements angeordnete Abdeckscheibe (14) aufweist, dass das plattenförmige Schriftträgerelement (16) wenigstens abschnittsweise in einem Zwischenraum zwischen der Oberfläche des Basiselements (12) und der Abdeckscheibe (14) angeordnet ist, wobei die Abdeckscheibe (14) lediglich einen Abschnitt der Scheibe (16) überdeckt.

2. Grabmal nach Anspruch 1, **dadurch gekennzeichnet, dass** das Schriftträgerelement als Kreisscheibe (16) ausgebildet ist.

3. Grabmal nach Anspruch 2, **dadurch gekennzeichnet, dass** die Drehachse (18) durch den Mittelpunkt der Kreisscheibe (16) und senkrecht zur Oberfläche der Kreisscheibe (16) verläuft.

4. Grabmal nach wengstens einem der vorstehenden Ansprüche, **dadurch gekennzeichnet, dass** die Schriftzeichen mittels mehrerer Durchgangsöffnungen in dem plattenförmigen Schriftträgerelement ausgebildet sind.

5. Grabmal nach wenigstens einem der vorstehenden Ansprüche, **dadurch gekennzeichnet, dass** das Basisteil einen Hohl- oder Zwischenraum aufweist, in dem das plattenförmige Schriftträgerelement wenigstens abschnittsweise aufgenommen ist.

6. Grabmal nach einem der vorstehenden Ansprüche 2 bis 5, **dadurch gekennzeichnet, dass** die Abdeckscheibe (14) kreissektorähnlich ausgebildet ist, wobei die Mittelpunkte der Kreisscheibe (16) und der Abdeckscheibe (14) auf der Drehachse (18) angeordnet sind.

7. Grabmal nach einem der vorstehenden Ansprüche, **dadurch gekennzeichnet, dass** die Abdeckscheibe (14) auf ihrer Oberseite mit Schriftzeichen versehen ist.

## Claims

1. Tomb device (10), comprising a base part (12) and comprising a plurality of characters (20, 22, 24) connected to the base part, wherein the characters (20, 22) are at least partly arranged on a plate-type inscription support element (16), which element is connected to the base part (12) and articulated relative thereto, wherein the plate-type inscription support element (16) is disposed on the base part (12) rotatably about a rotational axis (18), **characterized in that** the plate-type inscription support element (16) is a disc, **in that** the base part (12) includes a base element and a cover disc (14) disposed at a distance in front of a surface of the base element, **in that** the plate-type inscription support element (16) is disposed at least partially in an intermediate space between the surface of the base element (12) and the cover disc (14), wherein the cover disc (14) covers merely a section of the disc (16).

2. Tomb device according to claim 1, **characterized in that** the inscription support element is a circular disc (16).

3. Tomb device according to claim 2, **characterized in that** the rotational axis (18) extends through the centre of the circular disc (16) and perpendicular in relation to the surface of the circular disc (16).

4. Tomb device according to at least one of the preceding claims, **characterized in that** the characters are provided by means of a plurality of through-holes in the plate-type inscription support element.

5. Tomb device according to at least one of the preceding claims, **characterized in that** the base part has a cavity or intermediate space in which the plate-type inscription support element is accommodated at least partially.

6. Tomb device according to any of the preceding claims 2 to 5, **characterized in that** the cover disc (14) is a type of circle segment, wherein the centres of the circular disc (16) and the cover disc (14) are disposed on the rotational axis (18).

7. Tomb device according to any of the preceding claims, **characterized in that** the cover disc (14) is provided with characters on the top surface thereof.

## Revendications

1. Monument funéraire (10) comprenant une partie de base (12) et comprenant plusieurs caractères (20, 22, 24) reliés à la partie de base, au moins une partie des caractères (20, 22) étant disposée sur un élément porteur d'écriture (16) en forme de plaque qui est relié à la partie de base (12) en étant mobile par rapport à celle-ci, l'élément porteur d'écriture (16) en forme de plaque étant monté rotatif autour d'un axe de rotation (18) sur la partie de base (12), **caractérisé en ce que** l'élément porteur d'écriture (16) en forme de plaque est réalisé sous la forme d'un plateau, **en ce que** la partie de base (12) possède un élément de base et un plateau de recouvrement (14) disposé à distance devant une surface de l'élément de base, **en ce que** l'élément porteur d'écriture (16) en forme de plaque est disposé au moins dans certaines portions dans un espace intermédiaire entre la surface de l'élément de base (12) et le plateau de recouvrement (14), le plateau de recouvrement (14) couvrant seulement une portion du plateau (16).

2. Monument funéraire selon la revendication 1, **caractérisé en ce que** l'élément porteur d'écriture est réalisé sous la forme d'un plateau circulaire (16).

3. Monument funéraire selon la revendication 2, **caractérisé en ce que** l'axe de rotation (18) passe par le centre du plateau circulaire (16) et perpendiculairement à la surface du plateau circulaire (16).

4. Monument funéraire selon au moins l'une des revendications précédentes, **caractérisé en ce que** les caractères sont formés au moyen de plusieurs ouvertures traversantes dans l'élément porteur d'écriture en forme de plaque.

5. Monument funéraire selon au moins l'une des revendications précédentes, **caractérisé en ce que** la partie de base possède un espace creux ou intermédiaire dans lequel l'élément porteur d'écriture en forme de plaque est accueilli au moins par certaines portions.

6. Monument funéraire selon l'une des revendications 2 à 5, **caractérisé en ce que** le plateau de recouvrement (14) est de configuration similaire à un secteur de cercle, les points centraux du plateau circulaire (16) et du plateau de recouvrement (14) étant disposés sur l'axe de rotation (18).

7. Monument funéraire selon l'une des revendications précédentes, **caractérisé en ce que** le plateau de recouvrement (14) est muni de caractères sur son côté supérieur.
